# EUROPÄISCHE PATENTSCHRIFT

(11) **EP 0 247 470 B1**
(45) Veröffentlichungstag und Bekanntmachung des Hinweises auf die Patenterteilung: **22.04.1992**
(21) Anmeldenummer: 87107145.2
(22) Anmeldetag: 18.05.1987
(51) Int. Cl.: H01J 29/50, H01J 29/48

(54) **Elektronenstrahlerzeugungssystem**
Electron beam generating device
Dispositif générateur de faisceau d'électrons

(30) Priorität: 23.05.1986 DE 3617432
(43) Veröffentlichungstag der Anmeldung: 02.12.1987
(73) Patentinhaber: Nokia (Deutschland) GmbH, 75175 Pforzheim (DE)
(72) Erfinder: Kniesser, Karl, D-7307 Aichwald 2 (DE); Lau, Bernhard, Prof., Dr., D-7915 Elchingen (DE); Kornaker, Walter, D-7900 Ulm (DE); Schanz, Werner, D-7300 Esslingen-Zell (DE)

(56) Entgegenhaltungen:
- EP-A- 0 045 547
- US-A- 3 659 135
- US-A- 4 319 160
- PATENT ABSTRACTS OF JAPAN, Band 9, Nr. 8, (E-289)[1731], 12. Januar 1985; & JP-A-59 157 936 (MITSUBISHI DENKI K.K.) 07-09-1984
- Idem

## Beschreibung

Die Erfindung bezieht sich auf ein Elektronenstrahlerzeugungssystem für Farbbildröhren gemäß dem Oberbegriff des Anspruchs 1.

Aus der EP-B-45 547 ist ein derartiges Elektronenstrahlerzeugungssystem bekannt, das mindestens zwei Gitterelektroden aufweist. In mindestens einer der Gitterelektroden sind im Bereich der Durchlaßöffnungen für die Elektronenstrahlen auf beiden Seiten Prägungen vorhanden. Beim Herstellen der Prägungen erfolgt das Prägen beider Seiten im wesentlichen gleichzeitig und ihre Flächen verlaufen parallel zueinander und zu den Oberflächen der Gitterelektrode. Beim Prägen derartiger Gitterelektroden entsteht ein so hoher Druck, daß die Prägewerkzeuge brechen können oder nur eine sehr kleine Standzeit haben.

Der Erfindung liegt die Aufgabe zugrunde, ein Elektronenstrahlerzeugungssystem der eingangs genannten Art anzugeben, bei dem die Gitterelektroden im Hinblick auf eine kostengünstigere Fertigung ausgebildet sind.

Die Lösung dieser Aufgabe erfolgt mit den im Anspruch 1 angegebenen Mitteln. Vorteilhafte Ausgestaltungen der Erfindung sind in den Unteransprüchen 2 und 3 enthalten.

Bei derartig ausgestalteten Gitterelektroden für Elektronenstrahlerzeugungssysteme wird die Belastung der Prägewerkzeuge in wirtschaftlich vertretbaren Grenzen gehalten und die Standzeit der Werkzeuge ist hinreichend groß.

Die Erfindung wird nun anhand von in den Figuren gezeigten Ausführungsbeispielen näher erläutert. Es zeigen:
Fig. 1 den Schnitt entlang der vertikalen Achse einer teilweise dargestellten Farbbildröhre;
Fig. 2 einen Schnitt durch eine Gitterelektrode und
Fig. 3 den Schnitt durch eine Gitterelektrode mit einer abgewandelten Ausführungsform der Prägungen.

In Fig. 1 ist von einer Farbbildröhre der besseren übersicht weger nur ein Teil und dieser dann geschnitten dargestellt. Der Schnitt erfolgte entlang der horizontalen Achse der Farbbildröhre. Die Farbbildröhre besteht im wesentlichen aus der Schirmwanne 1 mit dem auf der Innenfläche aufgebrachten Leuchtschirm 2, der davor angebrachten Schattenmaske 3 und dem Kolben 4, der in den Kolbenhals 5 übergeht. Auf dem Kolbenhals ist die Ablenkeinheit 6 und in ihm das Elektronenstrahlerzeugungssystem angebracht.

Das Elektronenstrahlerzeugungssystem weist drei Kathoden 7 auf, die von Gitterelektroden 8, den Wehneltzylindern, umgeben sind. Die nachfolgenden Schirmgitter-, Fokussierelektroden und Anoden sind mit 9, 10 bzw. 11 bezeichnet. Daran schließt sich ein Konvergenztopf 12 an. Dieser Aufbau des Elektronenstrahlerzeugungssystems kann aus einzelnen Elektronenstrahlerzeugern oder aus einem integrierten System bestehen. Es ist vorteilhaft, wenn einzelne Elektroden des Systems so ausgebildet sind, daß sie teleskopartig ineinandergefügt werden können. Die üblichen Glasstäbe zum Halten des Elektronenstrahlerzeugungssystems sind nicht dargestellt. Die Anzahl der Elektroden in jedem Elektronenstrahlerzeugungssystem ist nicht auf vier beschränkt. Die vom Elektronenstrahlerzeugungssystem hervorgebrachten Elektronenstrahlen sind mit 13 bezeichnet. Von der Röhrenachse 14, die die Symmetrieachse der Farbbildröhre darstellt, sind nur das linke und das rechte Ende dargestellt.

In Fig. 2 ist ein Schnitt durch eine nur teilweise dargestellte Gitterelektrode 8 oder 9 dargestellt. Auf ihrer dem Leuchtschirm 2 zugewandten Seite 15 ist im Bereich der Durchlaßöffnung 16 für den Elektronenstrahl eine Prägung 17 vorhanden, die eine rechteckige Form aufweist. Die Grundfläche 18 der Prägung verläuft parallel zur Seite 15 und hat von ihr einen Abstand t.

Auf der den Kathoden 7 zugewandten Seite 19 der Gitterelektrode 8 oder 9 ist eine Prägung 20 vorhanden, die der Prägung 17 gegenüberliegt. Diese Prägung ist kreisförmig und ihr Durchmesser ist mit D bezeichnet. Die Grundfläche 21 der Prägung 20 ist konkav ausgebildet. Der dazugehörige Radius R beträgt etwa 10 bis 30 mm. Der Abstand zwischen den beiden Grundflächen 18 und 21 is mit d bezeichnet. Das Zentrum der konkaven Prägung 20 liegt auf der Achse der Durchlaßöffnung 16.

Durch diese Ausbildung der Prägung 20 kann das Material der Elektrode 8 bzw. 9 im Bereich der Durchlaßöffnung 16 beim Prägen besser nach außen abfließen. Hierdurch entsteht beim Prägevorgang weniger Druck und das Prägewerkzeug is keiner so hohen Belastung ausgesetzt.

Anstatt der konkaven Ausbildung der Prägung 20, kann diese Prägung auch die Form eines Kegelstumpfes aufweisen, was in Fig. 3 dargestellt ist. Der eingezeichnte Öffnungswinkel α des Kegelstumpfes beträgt etwas weniger als 180°. Es sind noch weitere Ausbildungen für die Prägung 20 möglich, wobei jeweils wichtig ist, daß der Abstand d zwischen den Grundflächen 18 und 21 in der Nähe der Durchlaßöffnung 16 geringer ist als am Rand 18, wo der Abstand mit dʹ bezeichnet ist.

Die konkave Ausbildung der Prägung oder deren Ausbildung in Form eines Kegelstumpfes kann auch bei der Prägung 17 vorgenommen werden, wobei dann die Prägung 20 eine rechteckige Form aufweist.

## Patentansprüche

1. Elektronenstrahlerzeugungssystem für Farbbildröhren mit mehreren Elektroden, bei dem mindestens eine Gitterelektrode auf ihren beiden Seiten Prägungen (17,20) im Bereich der Durchlaßöffnungen für die Elektronenstrahlen aufweist,
**dadurch gekennzeichnet,**
daß eine der Prägungen (20), die in einer Seite der Gitterelektrode (8;9) angebracht ist, über ihre gesamte Fläche konkav mit einem Radius (R) und Durchmesser (D) ausgebildet ist, so daß der Abstand (d) zwischen den Grundflächen (18,21) der Prägungen (17,20) zu ihren jeweiligen Rändern hin gleichmäßig zunimmt.

2. Elektronenstrahlerzeugungssystem nach Anspruch 1,
**dadurch gekennzeichnet,**
daß die konkave Prägung (20) in der zur Kathode (7) weisenden Seite der Gitterelektrode (8;9) ausgebildet ist.

3. Elektronenstrahlerzeugungssystem nach Anspruch 1,
**dadurch gekennzeichnet,**
daß der Radius (R) der konkaven Prägung 10 bis 30 mm beträgt.

## Claims

1. Electron beam generating system for color picture tubes with multiple electrodes, in which at least one grid has on both of its sides indentations (17, 20) in the region of the passthrough openings for the electron beams,
**characterized in that**
one of the indentations (20) that is applied on one side of the grid electrode (8; 9) is concave over its entire surface with a radius (R) and diameter (D), so that the distance (d) between the base surfaces (18, 21) of the indentations (17, 20) increases uniformly towards their respective edges.

2. Electron beam generating system according to Claim 1,
**characterized in that**
the concave indentation (20) is configured in the side of the grid electrode (8; 9) which faces the cathode (7).

3. Electron beam generating system according to Claim 1,
**characterized in that**
the radius (R) of the concave indentation is 10 to 30 mm.

## Revendications

1. Système de génération de faisceaux électroniques pour tube image en couleurs avec plusieurs électrodes, sur lequel au moins une électrode de grille présente sur ses deux faces des emboutissages (17, 20) dans la zone des ouvertures de passage des rayons électroniques,
**caractérisé en ce que**
un des emboutissages (20) appliqué sur un côté de l'électrode de grille (8, 9) présente sur toute sa longueur une surface concave d'un rayon (R) et d'un diamètre (D), de telle sorte que l'écart (d) entre les surfaces de base (18, 21) des emboutissages (17, 20) augmente de façon régulière en direction des bords respectifs.

2. Système de génération de faisceaux électroniques selon la revendication 1,
ca**ractérisé en ce que**
l'emboutissage concave (20) est appliqué sur la face de l'électrode de grille (8, 9) dirigée vers la cathode (7).

3. Système de génération de faisceaux électroniques selon la revendication 1,
**caractérisé en ce que**
le rayon (R) de l'emboutissage concave est de 10 à 30 mm.
